# FASCICULE DE BREVET EUROPEEN

(11) **EP 0 080 426 B1**
(45) Date de publication et mention de la délivrance du brevet: **17.09.1986**
(21) Numéro de dépôt: 82440030.3
(22) Date de dépôt: 29.09.1982
(51) Int. Cl.: B24D 13/08

(54) **Brosse à poncer et à égrener**
Abbims- und Abstreifbürste
Sponging and stripping-off brush

(30) Priorité: 30.09.1981 FR 8118728
(43) Date de publication de la demande: 01.06.1983
(73) Titulaire: ALSIA, Société Anonyme, F-67300 Schiltigheim (FR)
(72) Inventeur: Lebland, Roger, F-88230 Fraize (FR)
(74) Mandataire: Nuss, Pierre

## Description

La présente invention concerne le domaine des outils destinés aux machines à poncer et à égrener manuelles ou industrielles selon le préambule de la revendication. Un tel outil est connu de GB-A-824 719.

La présente invention a pour but un perfectionnement aux brosses à poncer et à égrener. Ce but est atteint dans un outil connu avec les caractéristiques de la partie caractérisante de la revendication.

L'invention sera mieux comprise grâce à la description ci-après, qui se rapporte à un mode de réalisation préféré, donné à titre d'exemple non limitatif, et expliqué avec référence aux dessins schématiques annexés, dans lesquels:
la figure 1 est une vue en élévation latérale d'une brosse conforme à l'invention;
la figure 2 est une vue en plan d'une feuille de toile lamellée;
la figure 3 est une vue en élévation d'un anneau intermédiaire équipé de deux feuilles de toile lamellée;
la figure 4 est une vue en coupe suivant A-A de la figure 3;
les figures 5 et 6 sont des vues, respectivement en élévation latérale et en élévation frontale d'un anneau d'extrémité, et
les figures 7 et 8 sont des vues analogues aux figures 5 et 6 de l'autre anneau d'extrémité.

Conformément à l'invention, et comme le montre plus particulièrement, à titre d'exemple, la figure 1 des dessins annexés, le perfectionnement aux brosses à poncer et à égrener est caractérisé en ce que la brosse est constituée par des anneaux intermédiaires 1 présentant des faces 2 parallèles inclinées entre lesquelles sont serrées des feuilles 3 de toile lamellée collées côté grain sur les anneaux 1, et par deux anneaux d'extrémité 4 et 5 présentant une face intérieure 2' inclinée dans le même sens que les faces 2 des anneaux 1, et une face extérieure 4', 5' droite, l'ensemble de ces anneaux étant serré sur un axe d'entraînement non représenté.

Les feuilles 3 de toile lamellée (figure 2) présentent avantageusement la longueur d'une demi-circonférence et sont collées côté grain sur le diamètre intérieur des anneaux 1 (figures 3 à 8) en formant deux demi-hélices successives de pas contraires (figures 3 et 4), ce montage permettant que l'axe d'entraînement ne soit pas en contact avec le grain, et ainsi ne s'use pas.

Conformément à une caractéristique de l'invention, la largeur de la brosse est réglable suivant les besoins par montage ou par démontage d'un ou de plusieurs anneaux intermédiaires 1.

Ces derniers et les anneaux d'extrémité 4 et 5 sont avantageusement constitués en tube de chlorure de polyvinyle série pression présentant une bonne résistance mécanique.

La disposition des feuilles 3 sur les anneaux 1, 4 et 5 permet que, en plus de la rotation, les croisé. En outre, l'inclinaison en hélice des feuilles 3 permet que les lamelles se présentent toujours du bon côté, et une combinaison de trois mouvements, à savoir, l'avance de la pièce, la rotation de la brosse, et son déplacement transversal, permet le passage du grain abrasif sur tous les endroits, même les plus profonds, d'un profil sans blanchir les arêtes.

Enfin, la disposition des feuilles 3 sur la brosse permet une rotation de cette dernière dans les deux sens par simple retournement de son axe, un repérage par une couleur pouvant indiquer cette possibilité.

Grâce à l'invention, il est possible de réaliser une brosse à poncer et à égrener assurant un rendement de 100% de la toile abrasive, d'un faible prix de revient, et facilement interchangeable, cette brosse pouvant avantageusement être utilisée pour le ponçage de moulures en ébénisterie, dans le bâtiment, ou autres, en particulier dans des chaînes de production en continu, ainsi que pour le traitement de surface de matières synthétiques ou de métaux.

## Revendications

Outil à poncer et à égrener constituée par des anneaux intermédiaires (1) présentant des faces (2) parallèles inclinées entre lesquelles sont serrées des feuilles (3) ayant, avantageusement la longeur d'une demi-circonférence et par deux anneaux d'extrémité (4, 5) présentant une face extérieure (4', 5') droite et une face intérieure (2') inclinée dans le même sens que les faces (2) des anneaux intermédiaires (1), l'ensemble de ces anneaux (1,4,5) étant serré sur un axe d'entraînement, caractérisée en ce que les feuilles (3) sont des feuilles de toile lamellée, et sont collées côté grain sur le diamètre intérieur des anneaux (1) en formant deux demi-hélices successives de pas contraires, ce montage permettant que l'axe d'entraînement ne soit pas en contact avec le grain, et ainsi ne s'use pas, et que sur la pièce à usiner soit réalisé un trait croisé.

## Claims

A rubbing-down and stripping-off tool consisting of intermediate rings (1) having parallel inclined faces (2) between which there are gripped sheets (3), preferably having the length of half a circumference, and of two end rings (4, 5) having a straight outer face (4', 5') and an inner face (2') inclined in the same direction as the faces (2) of the intermediate rings (1), all these rings (1, 4, 5) being gripped on a drive spindle, characterised in that the sheets (3) are sheets of lamellated cloth and are bonded at the grain side to the internal diameter of the rings (1) forming two successive half-helices of opposite pitch, this mounting enabling the drive spindle not to be in contact with the grain and so not to wear, and that on the part to be machined are realised a crossed manner.

## Patentansprüche

Werkzeug zum Abbimsen und Abschleifen, bestehend aus parallele, schräge Flächen (2) aufweisenden Zwischenringen (1), zwischen welchen Blätter (3) die vorteilhaft die Länge eines halben Kreisumfangs besitzen eingeklemmt sind, und aus zwei Endringen (4, 5), welche eine gerade Aussenseite (4', 5') und eine in gleicher Richtung wie die Flächen (2) der Zwischenringe (1) geneigte Innenfläche (2') aufweisen, wobei dieser Satz Ringe (1, 4, 5) auf einer Antriebsachse festgeklemmt ist, dadurch gekennzeichnet, dass die Blätter (3) lamellenförmige Leinenblätter sind, und mit der gekörnten Seite an dem Innendurchmesser der Ringe (1) angeklebt sind, wodurch sie zwei fortlaufende, halbe Schraubengänge mit gegenläufiger Steigung bilden, wobei diese Montage ermöglicht, dass die Antriebsachse nicht mit der Körnung in Berührung kommt und sich daher nicht abnützt, und dass auf das zu bearbeitende Werkstück ein überkreuzter Strich ausgeübt wird.
